# FASCICULE DE BREVET EUROPEEN

(11) **EP 1 293 749 B1**
(45) Date de publication et mention de la délivrance du brevet: **28.11.2007**
(21) Numéro de dépôt: 02292211.6
(22) Date de dépôt: 10.09.2002
(51) Int. Cl.: F42B 3/04

(54) **Générateur de gaz hybride pour coussin gonflable de protection latérale appliqué à la sécurité automobile**
Hybrider Gasgenerator für einen lateralen aufblasbaren Luftsack, der in einer Fahrzeugssicherheitsanlage verwendet wird
Hybrid gas generator for a lateral air bag used in car safety systems

(30) Priorité: 12.09.2001 FR 0111800
(43) Date de publication de la demande: 19.03.2003
(73) Titulaire: LIVBAG, 75017 Paris (FR)
(72) Inventeur: Perotto, Christian, 29500 Ergue Gaberic (FR); Lebaudy, Franck, 29470 Loperhet (FR); Martin, Bernard, 91610 Ballancourt (FR); Rigault, François, 29000 Quimper (FR)
(74) Mandataire: Le Faou, Daniel

(56) Documents cités:
- WO-A-94/01307
- DE-A- 4 217 969
- DE-A- 19 654 315
- FR-A- 2 210 438
- US-A- 5 967 550

## Description

La présente invention se rapporte au domaine de la sécurité automobile et concerne plus particulièrement un générateur de gaz hybride utilisé pour gonfler un coussin de protection.

Ces dernières années, de nouveaux générateurs, dits adaptatifs, sont apparus afin de limiter les risques d'accidents corporels occasionnés par le déploiement du coussin de protection. Pour cela, ces différents générateurs, couplés à des systèmes de détection appropriés, permettent de moduler le débit et/ou le volume de gaz en fonction de certains paramètres, comme par exemple la morphologie et le positionnement du passager, la température ambiante, la nature et l'intensité du choc. Ces générateurs sont dans tous les cas prévus pour fonctionner totalement dans une période de temps de l'ordre de cinquante millisecondes.

Très récemment, les constructeurs automobiles ont souhaité incorporer des dispositifs utilisant des coussins de protection gonflables pour protéger les occupants lorsque le véhicule subit des tonneaux. Pour cela, les coussins doivent rester gonflés durant une période de temps de l'ordre d'une dizaine de secondes. Le brevet US 5,967,550 décrit un générateur doté de deux chargements pyrotechniques, le premier servant à gonfler le coussin de protection dans les millisecondes qui suivent l'accident, et le second permettant de maintenir le coussin gonflé durant une dizaine de secondes. Néanmoins, la géométrie de ce générateur diffère des générateurs habituellement employés et il ne peut donc pas être intégré dans un véhicule aux emplacements actuellement pré-définis par les constructeurs automobiles. La demande de brevet GB 2 316 475 divulgue un générateur remplissant les mêmes fonctions en utilisant deux réserves de gaz distinctes. Cependant, ce générateur est relativement complexe à réaliser car les deux réserves de gaz sont séparées l'une de l'autre par un bouchon qui doit être apte, d'une part, à garantir l'étanchéité entre les deux réserves pendant une durée de quinze ans, et d'autre part, à se fragmenter convenablement lorsque la pression commence à chuter dans la première réserve de gaz. Enfin, la demande de brevet DE 200 19 665 décrit un générateur doté d'un chargement pyrotechnique pour gonfler le coussin rapidement et d'au moins deux fluides distincts qui agissent par la suite pour maintenir le coussin gonflé pendant plusieurs secondes.

L'homme du métier est donc toujours à la recherche d'un générateur offrant les deux configurations de fonctionnement citées ci-dessus et permettant, d'une part, de résoudre les problèmes précédemment évoqués, et d'autre part, de réduire les coûts de fabrication.

On connaît par ailleurs, par le document DE 196 54 315, un générateur de gaz hybride dont le corps contient un dispositif d'allumage, un réservoir contenant un gaz sous pression, ainsi que des orifices d'évacuation initialement obturés.

Ce générateur connu comporte deux chargements pyrotechniques logés chacun dans une chambre de combustion distincte solidaire du corps.

Comme cela est mentionné à la colonne 1, lignes 47 à 56 du document DE 196 54 315, l'initiation de la combustion de ces deux chargements se fait avec un décalage dans le temps de telle sorte qu'on obtient d'abord une montée en pression lente, selon un courbe de faible pente, puis une montée en pression rapide, selon une courbe de pente abrupte. Ce procédé peut aussi être inversé (col. 4, L. 44).

La structure du générateur comprenant deux chambres de combustion séparées en accroît le prix de revient.

L'objet de la présente invention concerne un générateur de gaz hybride, pour dispositif de sécurité automobile comprenant un coussin de protection gonflable, ce générateur comprenant, d'une part, un corps contenant un dispositif d'allumage, et d'autre part, un réservoir relié au corps et contenant un gaz sous-pression, ainsi que des orifices d'évacuation initialement obturés par lesquels les gaz peuvent s'échapper pour gonfler ledit coussin.

Il est caractérisé en ce que ledit corps constitue une chambre de combustion unique qui contient deux chargements pyrotechniques distincts, à savoir :
i) un premier chargement pyrotechnique apte à générer une quantité de gaz qui, couplée au volume de gaz contenu dans le réservoir, permet de gonfler le coussin de protection dans une période de temps inférieur à 50 millisecondes,
ii) un second chargement pyrotechnique apte à générer, après la combustion du premier chargement pyrotechnique, une quantité de gaz suffisante pour maintenir le coussin de protection gonflé durant une période de temps de plusieurs secondes.

Avantageusement, le réservoir est de forme cylindrique allongé. Le générateur peut de cette façon être utilisé pour gonfler un coussin latéral de protection. Le corps et le réservoir peuvent être soit chacun réalisés dans un élément cylindrique distinct, soit tous deux réalisés dans un même tube monobloc. Dans le second cas, une pièce perforée formant une tuyère est placée à la jonction du corps et du réservoir. Par ailleurs, le réservoir présente une extrémité obturée à l'aide d'une pièce métallique comportant au moins un canal de sortie axiale des gaz. Ceci autorise de ce fait l'emploi d'un unique diffuseur de gaz monté sur ladite extrémité obturée du réservoir et facilite grandement la fixation du coussin de protection compte tenu de l'absence de diffuseur le long du générateur.

Préférentiellement, le premier chargement pyrotechnique est réalisé sous forme de cubes en vrac, et le second chargement pyrotechnique est réalisé sous la forme d'un bloc cylindrique muni d'un canal central apte à contenir le premier chargement pyrotechnique. Néanmoins, le premier chargement pyrotechnique peut être généralisé à tout type d'objets de petites tailles logés en vrac.

La figure 1 est une vue partielle en perspective d'un générateur pyrotechnique de gaz hybride selon l'invention.

En se référant à la figure 1, on observe qu'un générateur 1 selon l'invention comprend un corps 2 et un réservoir 3 qui sont chacun réalisés dans un élément cylindrique distinct. Le réservoir 3 présente une première extrémité 4 incurvée qui est fixée par soudure à l'une des extrémités 5 du corps 2 de façon à créer un passage central de diamètre étroit situé à la jonction dudit réservoir 3 et dudit corps 2 et faisant office de tuyère. Ce passage est initialement obturé par un opercule frangible (non représenté). Le réservoir est par ailleurs doté d'une paroi latérale 6 et d'une seconde extrémité fermée par une pièce 7 métallique discoïde qui est fixée dans la paroi latérale 6 par soudure. Cette pièce 7 métallique est munie, d'une part, d'un canal 8 initialement obturé par un opercule frangible (non représenté), et d'autre part, d'un orifice de remplissage de gaz 31 sous pression fermé de façon étanche par un bouchon 30. Ce gaz 31 sous pression peut être par exemple un mélange en tout ou partie d'hélium, d'argon, d'oxygène et d'oxyde nitreux. Un diffuseur 9 muni d'orifices d'évacuation 10 axiaux est fixé par sertissage sur la pièce 7 métallique discoïde.

Le corps 2 présente une paroi latérale 11 ainsi qu'une seconde extrémité par laquelle sont incorporés les différents éléments contenus dans le corps 2 avant d'être obturée par une bague de fermeture 12. Plus précisément, un chargement pyrotechnique sous la forme d'un bloc cylindrique 13 est tout d'abord glissé dans le corps 2 et présente une surface externe au contact de la paroi latérale 11 interne. Ce bloc cylindrique 13 est placé en butée contre l'extrémité du corps 2 fixée par soudure à la première extrémité 4 du réservoir 3. Un autre chargement pyrotechnique sous la forme de cubes 14 en vrac est par la suite logé dans le canal central du bloc cylindrique 13. Enfin, la bague de fermeture 12, qui est réalisée sous la forme d'une pièce métallique discoïde dans laquelle est inséré un allumeur 16 électro-pyrotechnique, est fixée par sertissage dans la seconde extrémité du corps 2. Les cubes 14 sont constitués par un propergol composite possédant un liant à base de silicone et une charge oxydante à base de perchlorate d'ammonium et de nitrate de sodium. Le bloc cylindrique 13 est constitué par un propergol composite possédant un liant à base de polyuréthane de polybutadiène et une charge oxydante à base par exemple de perchlorate d'ammonium.

En cas de choc nécessitant le gonflage du coussin de protection pour assurer la protection de l'occupant, le générateur 1 fonctionne de la manière suivante. L'allumeur 16 électro-pyrotechnique provoque l'initiation en combustion des cubes 14 qui génèrent en quelques millisecondes une importante quantité de gaz forçant l'opercule frangible situé à la jonction du corps 2 et du réservoir 3 à se fracturer. Il s'ensuit une augmentation de pression dans le réservoir 3 qui oblige l'opercule frangible obturant le canal 8 à se fragmenter. En finalité, les gaz sont évacués par les orifices d'évacuation 10 axiaux et gonflent le coussin de protection dans une période de temps pouvant aller au choix de 10 millisecondes à 50 millisecondes.

Parallèlement à cela, l'allumeur 16 électro-pyrotechnique et la combustion des cubes 14 provoquent également l'initiation en combustion du bloc cylindrique 13 qui est apte à générer une quantité de gaz suffisante pour maintenir le coussin de protection gonflé durant une dizaine de secondes. Comme précédemment, les gaz générés par le bloc cylindrique 13 traversent la tuyère, puis le canal 8 de sortie des gaz et enfin s'échappent par les orifices d'évacuation 10.

## Revendications

1. Générateur (1) de gaz hybride, pour dispositif de sécurité automobile comprenant un coussin de protection, ce générateur comprenant, d'une part, un corps (2) contenant un dispositif d'allumage (16), et d'autre part, un réservoir (3) relié au corps et contenant un gaz (31) sous-pression ainsi que des orifices d'évacuation (10) initialement obturés, par lesquels les gaz peuvent s'échapper pour gonfler ledit coussin, **caractérisé en ce que** ledit corps (2) constitue une chambre de combustion unique qui contient deux chargements pyrotechniques (14, 13)distincts, à avoir :
i) un premier chargement pyrotechnique (14) apte à générer une quantité de gaz qui, couplée au volume de gaz (31) contenu dans le réservoir, permet de gonfler le coussin de protection dans une période de temps inférieure à 50 millisecondes,
ii) un second chargement pyrotechnique (13) apte à générer, après la combustion du premier chargement pyrotechnique, une quantité de gaz suffisante pour maintenir le coussin de protection gonflé durant une période de temps de plusieurs secondes,

2. Générateur (1) selon la revendication 1, **caractérisé en ce que** le réservoir (3) est de forme cylindrique allongée.

3. Générateur (1) selon la revendication 2, **caractérisé en ce que** le corps (2) et le réservoir (3) sont chacun réalisés dans un élément cylindrique distinct.

4. Générateur (1) selon la revendication 2, **caractérisé en ce que** le corps (2) et le réservoir (3) sont réalisés dans un même tube monobloc.

5. Générateur (1) selon la revendication 4, **caractérisé en ce qu'**une pièce perforée formant une tuyère est placée à la jonction du corps (2) et du réservoir (3).

6. Générateur (1) selon l'une quelconque des revendications 2 à 4, **caractérisé en ce que** le réservoir (3) présente une extrémité obturée à l'aide d'une pièce métallique (7) comportant au moins un canal (8) de sortie axiale des gaz.

7. Générateur (1) selon la revendication 6, **caractérisé en ce qu'**un diffuseur (9) de gaz est monté sur l'extrémité obturée du réservoir (3).

8. Générateur (1) selon la revendication 1, **caractérisé en ce que** le premier chargement pyrotechnique est réalisé sous la forme de cubes (14) en vrac.

9. Générateur selon l'une quelconque des revendications 1 ou 8, **caractérisé en ce que** le second chargement pyrotechnique est réalisé sous la forme d'un bloc cylindrique (13) muni d'un canal central apte à contenir le premier chargement pyrotechnique (14).

10. Générateur (1) selon la revendication 1, **caractérisé en ce que** le gaz (31) sous-pression logé dans le réservoir (3) est choisi dans le groupe constitué par l'hélium, l'argon, l'oxygène, l'oxyde nitreux, ou encore un mélange en tout ou partie de ces derniers.

## Claims

1. Hybrid gas generator (1), for a vehicle safety device comprising an inflatable airbag, comprising, on the one hand, a body (2) containing an ignition device (16) and, on the other hand, a reservoir (3) connected to the body and containing a pressurized gas (31), together with initially closed-off discharge orifices (10) through which the gasses are able to escape in order to inflate said airbag, **characterized in that** said body (2) constitutes a single combustion chamber which contains two separate pyrotechnic charges (14, 13), i.e.:
i) a first pyrotechnic charge (14) capable of generating a quantity of gas which, coupled to the volume of gas (31) contained in the reservoir, allows the airbag to be inflated in a time period of less than 50 milliseconds,
ii) a second pyrotechnic charge (13) capable of generating, after combustion of the first pyrotechnic charge, a quantity of gas sufficient to keep the airbag inflated for a time period of several seconds.

2. Generator (1) according to Claim 1, **characterized in that** the reservoir (3) is of elongate cylindrical shape.

3. Generator (1) according to Claim 2, **characterized in that** the body (2) and the reservoir (3) are each produced in a separate cylindrical element.

4. Generator (1) according to Claim 2, **characterized in that** the body (2) and the reservoir (3) are produced in the same one-piece tube.

5. Generator (1) according to Claim 4, **characterized in that** a perforated pièce forming a nozzle is placed at the junction between the body (2) and the reservoir (3).

6. Generator (1) according to any one of Claims 2 to 4, **characterized in that** the reservoir (3) has one end closed off by means of a metal pièce (7) having at least one axial gas exit channel (8).

7. Generator (1) according to Claim 6, **characterized in that** a gas diffuser (9) is mounted on the closed-off end of the reservoir (3).

8. Generator (1) according to Claim 1, **characterized in that** the first pyrotechnic charge is produced in the form of loose cubes (14).

9. Generator according to either of Claims 1 and 8, **characterized in that** the second pyrotechnic charge is produced in the form of a cylindrical block (13) provided with a central channel capable of containing the first pyrotechnic charge (14).

10. Generator (1) according to Claim 1, **characterized in that** the pressurized gas (31) housed in the reservoir (3) is chosen from the group consisting of helium, argon, oxygen, nitrous oxide or a mixture of ail or some of the latter.

## Patentansprüche

1. Hybridgasgenerator (1) für eine Sicherheitsvorrichtung an einem Kraftwagen, die ein Schutzkissen umfaßt, wobei dieser Hybridgasgenerator einerseits einen Körper (2) umfaßt, der eine Zündvorrichtung (16) enthält, und andererseits einen Behälter (3), der mit dem Körper verbunden ist und ein Gas (31) unter Druck sowie Abzugsöffnungen (10) enthält, die anfänglich abgedichtet sind, durch welche die Gase entweichen können, um das Kissen aufzublasen, **dadurch gekennzeichnet, daß** der Körper (2) eine einzige Verbrennungskammer bildet, die zwei verschiedene pyrotechnische Ladungen (14, 13) enthält, und zwar:
i) eine erste pyrotechnische Ladung (14), die geeignet ist, eine Gasmenge zu erzeugen, die an das Gasvolumen (31) angeschlossen ist, das in dem Behälter enthalten ist, die erlaubt das Schutzkissen in einem Zeitabschnitt aufzublasen, der kleiner ist als 50 Millisekunden,
ii) eine zweite pyrotechnische Ladung (13), die geeignet ist nach der Verbrennung der ersten pyrotechnischen Ladung eine Gasmenge zu erzeugen, die ausreicht um das Schutzkissen während eines Zeitabschnitts von mehreren Sekunden aufgeblasen zu halten.

2. Generator (1) nach Anspruch 1, **dadurch gekennzeichnet, daß** der Behälter (3) eine langgestreckte zylindrische Form hat.

3. Generator (1) nach Anspruch 2, **dadurch gekennzeichnet, daß** der Körper (2) und der Behälter (3) jeweils in einem verschiedenen zylindrischen Element ausgeführt sind.

4. Generator (1) nach Anspruch 2, **dadurch gekennzeichnet, daß** der Körper (2) und der Behälter (3) in einem selben einstückigen Rohr ausgeführt sind.

5. Generator (1) nach Anspruch 4, **dadurch gekennzeichnet, daß** ein perforiertes Teil, das eine Düse bildet, an der Verbindung des Körpers (2) und des Behälters (3) angeordnet ist.

6. Generator (1) nach einem beliebigen der Ansprüche 2 bis 4, **dadurch gekennzeichnet, daß** der Behälter (3) ein mit Hilfe eines Metallteils (7) abgedichtetes Ende aufweist, das mindestens einen axialen Gasaustrittskanal (8) umfasst.

7. Generator (1) nach Anspruch 6, **dadurch gekennzeichnet, daß** ein Gasdiffusor (9) auf dem abgedichteten Ende des Behälters (3) angebracht ist.

8. Generator (1) nach Anspruch 1, **dadurch gekennzeichnet, daß** die erste pyrotechnische Ladung in der Form von losen Würfeln (14) ausgeführt ist.

9. Generator nach einem beliebigen der Ansprüche 1 oder 8, **dadurch gekennzeichnet, daß** die zweite pyrotechnische Ladung in der Form eines zylindrischen Blocks (13) ausgeführt ist, der mit einem zentralen Kanal ausgestattet ist, der geeignet ist, die erste pyrotechnische Ladung (14) zu beinhalten.

10. Generator (1) nach Anspruch 1, **dadurch gekennzeichnet, daß** das Gas (31) unter Druck, das in dem Behälter (3) gelagert wird, in der Gruppe gewählt wird, die durch Helium, Argon, Sauerstoff, Stickstoffoxid oder auch eine Mischung aller oder Teile dieser letzteren aufgestellt wird.
